# EUROPÄISCHE PATENTSCHRIFT

(11) **EP 4 280 912 B1**
(45) Veröffentlichungstag und Bekanntmachung des Hinweises auf die Patenterteilung: **20.05.2026**
(21) Anmeldenummer: 22700987.5
(22) Anmeldetag: 21.01.2022
(51) Int. Cl.: A47B 49/00, A47B 81/02

(54) **MÖBELELEMENT**
FURNITURE ELEMENT
ÉLÉMENT DE MEUBLE

(30) Priorität: 25.01.2021 DE 102021101535
(43) Veröffentlichungstag der Anmeldung: 29.11.2023
(73) Patentinhaber: Paul Hettich GmbH & Co. KG, 32278 Kirchlengern (DE)
(72) Erfinder: NORDIEKER, Felix, 32257 Bünde (DE); KLÜTER, Sören, 32547 Bad Oeynhausen (DE); KOPTIK, Christian, 33335 Gütersloh (DE); PETKER, Waldemar, 32257 Bünde (DE)
(74) Vertreter: Dantz, Jan Henning
(86) Internationale Anmeldenummer: PCT/EP2022/051324
(87) Internationale Veröffentlichungsnummer: WO 2022/157298

(56) Entgegenhaltungen:
- WO-A1-88/01483
- DE-U1- 9 300 364

## Beschreibung

Die vorliegende Erfindung betrifft ein Möbelelement nach dem Oberbegriff des Anspruchs 1.

Möbelelemente wie Ablagen oder Regale, bei denen ein Innenkorpus oder eine Tragplatte gleichzeitig rotatorisch und translatorisch bewegbar an oder in einem Außenkorpus angeordnet ist, sind beispielsweise aus der DE 10 2017 106 170 A1, der DE 93 00 364 U1 sowie den gattungsfremden JP H 10318669 A und US 4 124 262 A bekannt.

Eine solche Translations-Rotations-Bewegung erfolgt bei der aus der DE 10 2017 106 170 A1 bekannten Konstruktion mittels eines Translations-Rotationslagers, das zwei Platten mit darin angeformten Laufrillen aufweist, in denen Wälzkörper geführt sind. Dabei sind die Laufrillen so ausgebildet, dass sie eine Rotationsbewegung der einen Platte relativ zur zweiten Platte um einen vorbestimmten Winkel ermöglichen.

Zur translatorischen Bewegung der Platten relativ zueinander ist in einer der Platten ein Schlitz vorgesehen, in der ein Führungszapfen der anderen Platte geführt ist.

Bei Regalen besteht vielfach die Anforderung, die darauf gelagerten Gegenstände vor Schmutz zu schützen und eine gute Zugänglichkeit zu den Gegenständen zu ermöglichen. Insbesondere bei größeren und/oder höheren Möbelelementen, beispielsweise bei Hängeschränken oder dergleichen ist es aus Stabilitätsgründen erforderlich, die Schwenkbewegung des Innenkorpus im Bereich der Deckplatten des Möbelelements ausreichend abzustützen.

Allerdings wird die Anbringung eines zusätzlichen Translations-Rotationslagers im Bereich dieser Deckplatten vor allem durch größere Toleranzen sowie eine nicht ausreichende Steifigkeit der einzelnen Bauteile des Möbelelements erschwert, so dass bei Einsatz eines solchen zusätzlichen Translations-Rotationslagers die Möglichkeit besteht, dass die darin verbauten Wälzlagerelemente nicht mehr sicher in den dazu vorgesehenen Lagerrillen geführt werden können.

Bei der DE 93 00 364 U1 ist ein erstes Lager im Bodenbereich und ein identisches zweites Lager im Deckenbereich vorgesehen, bei denen ein am Boden bzw. der Decke des Außenkorpus angebrachte Linearführung über ein Drehlager am Schrankauszug angebracht ist und zur Führung einer Rotationsbewegung jeweils ein Führungsglied randseitig am Schrankauszug befestigt ist, das in einem am Boden bzw. der Decke des Außenkorpus angeordneten bogenförmigen Führungsschlitz geführt ist.

Der Erfindung liegt die Aufgabe zugrunde, ein Möbelelement der gattungsgemäßen Art so weiterzuentwickeln, dass die Stabilität des Möbelelements insbesondere bei Verschwenkung des Innenkorpus erhöht wird.

Diese Aufgabe wird durch ein Möbelelement mit den Merkmalen des Anspruchs 1 gelöst.

Erfindungsgemäß ist als eine Alternative zwischen der Deckplatte des Außenkorpus und der Deckplatte des Innenkorpus ein Führungslager mit mindestens einer an einer der Deckplatten angeordneten, kurvig verlaufenden Führungsbahn und einem an der anderen der Deckplatten angeordneten, in der Führungsbahn geführten Führungselement angeordnet. Weiter ist nach der Erfindung vorgesehen, dass das Führungslager eine Linearführung mit relativ zueinander verschiebbaren Anschlussteilen aufweist, von denen eines an der einen Deckplatte angeordnet und das andere an der anderen Deckplatte gelagert ist.

Durch die Anordnung des Führungslagers zwischen der Deckplatte des Außenkorpus und der Deckplatte des Innenkorpus wird eine ausreichende Seitenführung des Innenkorpus im ortsfest gehaltenen Außenkorpus erreicht, mit der die Translations-Rotationsbewegung des Innenkorpus unterstützt wird, wobei durch die Linearführung eine hohe Stabilität sowohl in vertikaler wie auch in horizontaler Richtung erreicht wird.

Ergänzend oder alternativ kann ein solches Führungslager auch zwischen den Bodenplatten positioniert sein. Das heißt anstelle eines Torsions-Rotationslagers kann zwischen den Deck- und Bodenplatten jeweils ein Führungslager angeordnet sein. Denkbar ist jedoch auch, ein Torsions-Rotationslager zwischen den Deckplatten anzuordnen, während das Führungslager zwischen den Bodenplatten angeordnet ist. Ebenso kann das Torsions-Rotationslager zwischen den Bodenplatten und das Führungslager zwischen den Deckplatten positioniert sein.

Weitere vorteilhafte Ausbildungen der Erfindung sind in den Unteransprüchen gekennzeichnet.

Nach einem weiteren Gedanken der Erfindung ist an einem Anschlussteil der Linearführung eine Trägerplatte befestigt, die Bestandteil der zugeordneten Deckplatte, vorzugsweise des Außenkorpus ist, wobei die Trägerplatte damit zweckmäßigerweise verschraubt ist.

Als besonders vorteilhaft stellt sich überdies die Ausbildung der Linearführung als mindestens eine an sich bekannte Auszugsführung dar, mit einer ortsfest an der Trägerplatte gehaltenen, das eine Anschlussteil bildenden Führungsschiene und einer relativ dazu verschieblichen, an der Deckplatte des Innenkorpus angeordneten Laufschiene. Die Auszugsführung kann in bekannter Weise Wälzkörper in Form von Kugeln, Rollen oder Tonnen aufweisen, die bevorzugt in Wälzkörperkäfigen angeordnet sind.

Bevorzugt sind zwei parallel und beabstandet zueinander angeordnete Auszugsführungen vorgesehen, deren Laufschienen durch ein Lagerelement miteinander verbunden sind. Dieses Lagerelement dient als Drehlager für den Innenkorpus bzw. dessen Deckplatte, während die Trägerplatte, wie erwähnt, an der Deckplatte des Außenkorpus angeschlossen ist.

Zur Minimierung der Bauraumhöhe zwischen den beiden Deckplatten ist die Linearführung in einer Vertiefung der Deckplatte positioniert.

Die Linearführung, insbesondere in der vorbeschriebenen Ausführung, führt zu einer deutlich verbesserten Stabilität im Verbund des Außen- mit dem Innenkorpus, vor allem da damit die Deckplatte des Innenkorpus, an der die Laufschiene über das Drehlager befestigt ist, im Wesentlichen formschlüssig mit der die Führungsschiene tragenden Deckplatte des Außenkorpus verbunden ist, bei gleichzeitiger Möglichkeit der axialen Verschiebbarkeit.

Nach einer weiteren Ausführungsvariante ist die kurvig verlaufende Führungsbahn, die bevorzugt in der Deckplatte des Innenkorpus vorgesehen ist, während das eingreifende Führungselement an der zugewandten Seite der Deckplatte des Außenkorpus positioniert ist, dazu geeignet, die durch das Translations-Rotationslager ermöglichte Bewegung des Innenkorpus zu unterstützen.

Dabei ist die Führungsbahn als Nut ausgebildet, die sich etwa diagonal über die Ebene in ihrer Länge begrenzt erstreckt und bogenförmig verläuft. Dabei kann die Nut an ihren Enden geschlossen oder offen ausgebildet sein.

Eine solche Nut ist einfach und kostengünstig in die entsprechende Deckplatte einzubringen.

Das eingreifende Führungselement, beispielsweise ein Führungszapfen, kann als Stift, Bolzen oder Rad ausgebildet sein, wobei ein Stift oder Bolzen in der Führungsbahn gleiten kann. In jedem Fall kann die Translations-Rotationsbewegung des Innenkorpus relativ zum Außenkorpus nahezu reibungsfrei ausgeführt werden.

In einer bevorzugten Weiterbildung weist das Führungselement eine elastische Ummantelung auf, wodurch eine Dämpfung im Falle eines Anschlagens des Führungselements an einer Seitenkante der Führungsbahn erfolgt.

Ein weiterer Vorteil einer solchen elastischen Ummantelung besteht darin, dass in Kombination mit einer Engstelle im Bereich der Führungsbahn, beispielsweise vor Erreichen einer vorbestimmten Endstellung, eine Abbremsung der Bewegung des Innenkorpus relativ zum Außenkorpus in einfacher Weise erreichbar ist.

Hierzu kann nach einem weiteren Gedanken der Erfindung die Breite der Führungsbahn entlang ihrer Längserstreckung variabel ausgebildet sein. Neben der vorbeschriebenen vorteilhaften Nutzung einer solchen variablen Breite der Führungsbahn können auch andere Bereiche so weit verbreitert ausgeführt sein, dass ein solcher Bereich der Führungsbahn besonders widerstandsfrei passierbar ist.

Des Weiteren kann die Führungsbahn im Bereich wenigstens eines Endes einen insbesondere angeformten Klemmnocken aufweisen, der für einen Benutzer ein haptisches Feststellen des Erreichens einer Endposition des Innenkorpus ermöglicht.

Ein solches haptisches Feststellen ist auch erreichbar, wenn ein Klemmnocken in einer definierten Zwischenposition des Innenkorpus vorgesehen ist.

Eine weitere Variante der Erfindung sieht vor, dass das Führungselement als Stift, Bolzen, Rad oder Kugellager mit einer festen äußeren Oberfläche ausgeführt ist, wobei in der Führungsbahn im Bereich wenigstens eines Endes oder einer Zwischenposition ein elastischer oder federnder Klemmnocken angeordnet ist.

Weiterhin kann der Innenkorpus relativ zum Außenkorpus aus einer ersten Funktionsposition in eine zur Ausgangsposition um einen vorbestimmten Winkel gedrehte zweite Funktionsposition bewegbar sein, wobei in beiden Funktionspositionen die Bodenplatten und die Deckplatten des Innenkorpus und des Außenkorpus in übereinstimmenden Geometrien zueinander ausgerichtet sind.

Dies ermöglicht insbesondere, das erfindungsgemäße Möbelelement im Verbund mit weiteren Möbelelementen in unterschiedlichen Funktionspositionen einzustellen, ohne dass das Möbelelement einen anderen Raumbereich einnimmt.

Ein Ausführungsbeispiel der Erfindung wird nachfolgend anhand der beigefügten Zeichnungen beschrieben.

Es zeigen:
- Figur 1: ein erfindungsgemäßes Möbelelement in einer Explosionsdarstellung
- Figuren 2-4: einen Teil des Möbelelements in unterschiedlichen Funktionsstellungen, jeweils in perspektivischer Abbildung
- Figur 5: einen Teil des Möbelelements, ebenfalls in einer Explosionsabbildung
- Figur 6: eine Einzelheit des Möbelelements in einer Draufsicht
- Figur 7: einen Schnitt durch die Einzelheit gemäß der Linie B-B in Figur 6
- Figur 8: die Einzelheit entsprechend Figur 6 in einer davon abweichenden Funktionsstellung, gleichfalls in einer Draufsicht
- Figur 9: einen Schnitt durch die Einzelheit gemäß der Linie A-A in Figur 8
- Figur 10: eine weitere Ansicht des Möbelelements gleichfalls in einer Explosionsdarstellung
- Figur 11: ein weiteres Ausführungsbeispiel des Führungslagers nach der Erfindung in einer Alleinstellung in perspektivischer Ansicht
- Figur 12: eine Einzelheit des Führungslagers nach Figur 11, gleichfalls in einer perspektivischen Darstellung.

In der nachfolgenden Figurenbeschreibung beziehen sich Begriffe wie oben, unten, links, rechts, vorne, hinten usw. ausschließlich auf die in den jeweiligen Figuren gewählte beispielhafte Darstellung und Position des Möbelelements, des Außenkorpus, des Innenkorpus, der Deckplatte, der Bodenplatte, der Führungsbahn, der Führungselemente und dergleichen. Diese Begriffe sind nicht einschränkend zu verstehen, d.h., durch verschiedene Arbeitsstellungen oder die spiegelsymmetrische Auslegung oder dergleichen können sich diese Bezüge ändern.

In der Figur 1 ist ein Möbelelement dargestellt, das einen Außenkorpus und einen darin bewegbar gelagerten Innenkorpus aufweist, der als Regal ausgebildet ist mit über Eck liegenden Seitenwänden 1, 3 und Ablagen 7.

Oberseitig ist der Innenkorpus durch eine Deckplatte 6 und unterseitig durch eine Bodenplatte 5 abgeschlossen.

Prinzipiell weist auch der Außenkorpus Seitenwände auf, jedoch sind im Beispiel lediglich eine Bodenplatte 2 und eine Deckplatte 4 des Außenkorpus abgebildet.

Zwischen den Deckplatten 4, 6 ist ein Translations-Rotationslager angeordnet, mittels dessen der Innenkorpus gegenüber dem Außenkorpus bewegbar ist.

Dieses Translations-Rotationslager besteht aus einer kurvigen Führungsbahn 8, wie sie insbesondere in der Figur 5 sehr deutlich zu erkennen ist, sowie einer Linearführung 9, die fest mit der Deckplatte 4 des Außenkorpus verbunden ist, sowie andererseits mit der Deckplatte 6 des Innenkorpus, hier jedoch gegenüber der Deckplatte 4 des Außenkorpus verschiebbar.

Die Führungsbahn 8, in der ein mit der Trägerplatte 10 verbundenes Führungselement 18 geführt ist, weist drei Abschnitte auf und zwar zwei äußere Abschnitte 24 mit größerem Radius und einem diese beiden äußeren Abschnitte 24 miteinander verbindenden inneren Abschnitt 23 mit kleinerem Radius, wobei die Führungsbahn 8 in Bezug auf eine Achse quer zu Längserstreckung spiegelsymmetrisch ist.

Als Bestandteil der Deckplatte 4 des Außenkorpus ist auf der der Deckplatte 6 des Innenkorpus zugewandten Seite eine Trägerplatte 10 befestigt, vorzugsweise durch Verschrauben, wozu Schraubbohrungen 17 (Figur 7) in der Trägerplatte 10 vorgesehen sind.

Die Linearführung 9 besteht aus zwei Auszugsführungen 12, mit jeweils einer Führungsschiene 13 und einer Laufschiene 14. Die Anschlussteile bildenden Führungsschienen 13 sind ortsfest an der Trägerplatte 10 gehalten, während die Laufschienen 14, ebenfalls als Anschlussteile, durch ein Drehlager 15 fest miteinander verbunden sind, in das ein Drehzapfen 16 eingreift, der in eine Bohrung 19 der Deckplatte 6 des Innenkorpus eingesteckt ist. Dabei können die Auszugsführungen 12 durch Stoffschluss, Formschluss und/oder Kraftschluss lösbar oder unlösbar an der Trägerplatte 10 und der Deckplatte 6 festgelegt sein. Zusätzlich können die Auszugsführungen 12 Funktionselemente zum Steuern der Bewegung, zum Dämpfen, zum Einziehen und/oder zum Ausziehen aufweisen, wodurch eine verbesserte Führung ermöglicht wird. Auch kann es sinnvoll sein zwischen die Führungsschiene 13 und die Laufschiene 14 eine zusätzliche Mittelschiene anzuordnen. In diesem Ausführungsbeispiel sind innerhalb der Auszugsführungen 12 Wälzkörper in Form von Kugeln, die in Wälzkörperkäfigen angeordnet sein können, vorhanden.

In den Figuren 2 bis 4 sind unterschiedliche Schwenkstellungen des Innenkorpus gegenüber dem Außenkorpus dargestellt, von dem jeweils nur die Bodenplatte 2 abgebildet ist.

Je nach Schwenkstellung des Innenkorpus ist die Trägerplatte 10, die, wie erwähnt, fest mit der Deckplatte 4 des Außenkorpus verbunden ist, relativ zum Innenkorpus verschoben, bei gleichzeitiger Verdrehung des Innenkorpus, entlang der Führungsbahn 8.

Zur ungehinderten Verschwenkung des Innenkorpus gegenüber der Linearführung 9 weist die Deckplatte 6 eine Vertiefung 11 auf, wie insbesondere in den Figuren 6 bis 8 zu erkennen ist. Durch die Vertiefung 11 wird zudem die Bauhöhe reduziert.

In der Figur 10 ist des Weiteren ein Translations-Rotationslager 20 im Bereich der Bodenplatte 2 dargestellt, wobei hierzu eine Lagerplatte 21 mit einem Schlitz 22 vorgesehen ist, über die eine Translationsbewegung des Innenkorpus relativ zum Außenkorpus möglich ist.

Zum prinzipiellen Aufbau und zur Funktionsweise eines solchen Translations-Rotationslagers sei beispielhaft auf die DE 10 2017 106 170 A1 verwiesen, in der ein solches Translations-Rotationslager 20 ausführlich beschrieben ist.

Zur Lagerung des Innenkorpus zum Außenkorpus kann die erfindungsgemäße Vorrichtung bestehend aus den Linearführungen und der Führungsbahn sowohl oben, als auch unten eingesetzt werden, als auch in Kombination mit einem bekannten Translations-Rotationslager.

In der Figur 11 ist als weitere Ausführungsvariante des Führungslagers die Linearführung 9 als Linear-Wälzlager 25 abgebildet, mit einer Tragleiste 28 und einem darauf axial verschiebbar geführten Wälzlagerkäfig 26, auf dem die Trägerplatte 10 relativ verschiebbar gelagert ist.

Die Verbindung zwischen dem Linear-Wälzlager 25 mit der Trägerplatte 10 erfolgt mittels des im Sinne einer Abhebesicherjung ausgebildeten Drehlagers 15, das andererseits mit einer Halteplatte 30 verbunden ist, wobei das Drehlager 15 in einem Schlitz 29 des Wälzlagerkäfigs 26 geführt ist, ebenso wie in einem Längsschlitz 27 der Trägerplatte 10, bei gleichzeitiger Möglichkeit der Verschwenkung entsprechend der Führungsbahn 8.

Zur Abhebesicherung ist der Drehzapfen 16 des Drehlagers 15 mit einem Kopf versehen, der in einer umlaufenden Absenkung des Längsschlitzes 27 der Trägerplatte 10 einliegt, dabei jedoch nicht vorsteht.

### Bezugszeichenliste

- 1: Seitenwand
- 2: Bodenplatte
- 3: Seitenwand
- 4: Deckplatte
- 5: Bodenplatte
- 6: Deckplatte
- 7: Ablage
- 8: Führungsbahn
- 9: Linearführung
- 10: Trägerplatte
- 11: Vertiefung
- 12: Auszugsführung
- 13: Führungsschiene
- 14: Laufschiene
- 15: Drehlager
- 16: Drehzapfen
- 17: Schraubbohrung
- 18: Führungselement
- 19: Bohrung
- 20: Translations-Rotationslager
- 21: Lagerplatte
- 22: Schlitz
- 24: äußerer Abschnitt
- 23: innerer Abschnitt
- 25: Linear-Wälzlager
- 26: Wälzlagerkäfig
- 27: Längsschlitz
- 30: Halteplatte
- 28: Tragleiste
- 29: Schlitz

## Patentansprüche

1. Möbelelement, mit einem Außenkorpus und einem relativ zu diesem mittels eines zwei Platten mit darin vorgesehenen Laufrillen, in denen Wälzkörper geführt sind, aufweisenden Translations-Rotationslagers (20) bewegbar gelagerten Innenkorpus, die jeweils eine Bodenplatte und eine Deckplatte aufweisen sowie jeweils mindestens eine Seitenwand (1), die die Bodenplatte (2, 5) und die Deckplatte (4, 6) miteinander verbindet, wobei die Laufrillen des Translations-Rotationslagers (20) so ausgebildet, dass sie eine Rotationsbewegung der einen Platte relativ zur zweiten Platte um einen vorbestimmten Winkel ermöglichen, wobei
zwischen der Deckplatte (4) des Außenkorpus und der Deckplatte (6) des Innenkorpus oder zwischen der Bodenplatte (2) des Außenkorpus und der Bodenplatte (5) des Innenkorpus ist ein Führungslager angeordnet, mit zumindest einer in einer der Deckplatten (4, 6) und/oder der Bodenplatten (2,5) vorgesehenen, kurvig verlaufenden Führungsbahn (8) und einem in der Führungsbahn (8) geführten Führungselement (18), das an der anderen Deckplatte (4, 6) und/oder Bodenplatte (2,5) angeordnet ist,
das Führungslager weist des Weiteren eine Linearführung (9) auf, mit relativ zueinander verschiebbaren Anschlussteilen, von denen eines an der einen Deckplatte (4) angeordnet und das andere an der anderen Deckplatte (6) gelagert und/oder das eine Anschlussteil an der einen Bodenplatte (2) angeordnet und das andere an der anderen Bodenplatte (5) gelagert ist,
das Translations-Rotationslager (20) ist bei Anordnung des Führungslagers zwischen den Deckplatten (4,6) zwischen den Bodenplatten (2,5) und bei Anordnung des Führungslagers zwischen den Bodenplatten (2,5) zwischen den Deckplatten (4,6) positioniert.

2. Möbelelement nach Anspruch 1, **dadurch gekennzeichnet, dass** die Linearführung (9) aus mindestens einer Auszugsführung (12) gebildet ist, mit einer Führungsschiene (13) und einer verschiebbar daran gelagerten Laufschiene (14).

3. Möbelelment nach Anspruch 2, **dadurch gekennzeichnet, dass** die Auszugsführung (12) Wälzkörper in Form von Kugeln, Rollen oder Tonnen aufweist.

4. Möbelelement nach Anspruch 2 oder 3, **dadurch gekennzeichnet, dass** die Führungsschiene (13) an der Deckplatte (4) des Außenkorpus und die Laufschiene (14) mittels eines Drehlagers (15) an der Deckplatte (6) des Innenkorpus angeschlossen sind.

5. Möbelelement nach einem der vorstehenden Ansprüche, **dadurch gekennzeichnet, dass** zwei parallel und abständig zueinander angeordnete Auszugsführungen (12) vorgesehen sind, die durch das Drehlager (15) fest miteinander verbunden sind.

6. Möbelelement nach einem der vorstehenden Ansprüche, **dadurch gekennzeichnet, dass** in das Drehlager (15) ein an der Deckplatte (6) angeschlossener Drehzapfen (16) gelagert ist.

7. Möbelelement nach einem der vorstehenden Ansprüche, **dadurch gekennzeichnet, dass** die Deckplatte (4) des Außenkorpus auf ihrer der Deckplatte (6) des Innenkorpus zugewandten Seite eine Trägerplatte (10) aufweist, an der die mindestens eine Auszugsführung (12) befestigt ist.

8. Möbelelement nach einem der vorstehenden Ansprüche, **dadurch gekennzeichnet, dass** die Führungsbahn (8) in der Deckplatte (6) des Innenkorpus vorgesehen ist.

9. Möbelelement nach einem der vorstehenden Ansprüche, **dadurch gekennzeichnet, dass** die Führungsbahn (8) sich etwa diagonal über die Ebene der Deckplatte (6) erstreckt.

10. Möbelelement nach einem der vorstehenden Ansprüche, **dadurch gekennzeichnet, dass** das Führungselement (18) als Stift, Bolzen, Rad oder Kugellager ausgebildet ist.

11. Möbelelement nach einem der vorstehenden Ansprüche, **dadurch gekennzeichnet, dass** der Innenkorpus relativ zum Außenkorpus aus einer ersten Funktionsposition in eine zur Ausgangsposition um einen vorbestimmten Winkel gedrehte zweite Funktionsposition bewegbar ist, wobei in beiden Funktionspositionen die Bodenplatten (2, 5) und die Deckplatten (4, 6) des Innenkorpus und des Außenkorpus in übereinstimmenden Geometrien zueinander ausgerichtet sind.

12. Möbelelement nach einem der vorstehenden Ansprüche, **dadurch gekennzeichnet, dass** die Linearführung (9) als Linear-Wälzlager (25) ausgebildet ist.

## Claims

1. Furniture element, having an outer body and an inner body which is mounted such that it can move relative thereto by means of a translational-rotational bearing (20) having two plates with raceways provided therein in which rolling bodies are guided, which bodies each have a bottom panel and a top panel, and in each case at least one side wall (1) which connects the bottom panel (2, 5) and the top panel (4, 6) to one another, wherein the raceways of the translational-rotational bearing (20) are formed to enable a rotational movement of the one plate relative to the second plate through a predetermined angle, wherein
a guide bearing is arranged between the top panel (4) of the outer body and the top panel (6) of the inner body or between the bottom panel (2) of the outer body and the bottom panel (5) of the inner body, having at least one guide path (8) which extends in a curved manner and is provided in one of the top panels (4, 6) and/or the bottom panels (2, 5) and a guide element (18) which is guided in the guide path (8) and is arranged on the other top panel (4, 6) and/or bottom panel (2, 5),
the guide bearing further comprises a linear guide (9) with connecting parts displaceable relative to one another, one of which is arranged on the one top panel (4) and the other is mounted on the other top panel (6) and/or one connecting part is arranged on the one bottom panel (2) and the other is mounted on the other bottom panel (5),
the translational-rotational bearing (20) is positioned between the bottom panels (2, 5) when the guide bearing is arranged between the top panels (4, 6) and between the top panels (4, 6) when the guide bearing is arranged between the bottom panels (2, 5).

2. Furniture element according to claim 1, **characterized in that** the linear guide (9) is formed from at least one pull-out guide (12), having a guide rail (13) and a running rail (14) displaceably mounted thereon.

3. Furniture element according to claim 2, **characterized in that** the pull-out guide (12) has rolling bodies in the form of balls, rollers or barrels.

4. Furniture element according to claim 2 or 3, **characterized in that** the guide rail (13) is connected to the top panel (4) of the outer body and the running rail (14) is connected to the top panel (6) of the inner body by means of a pivot bearing (15).

5. Furniture element according to one of the preceding claims, **characterized in that** two pull-out guides (12) are provided which are arranged parallel to and spaced apart from one another and are firmly connected to one another by the pivot bearing (15).

6. Furniture element according to one of the preceding claims, **characterized in that** a pivot pin (16) connected to the top panel (6) is mounted in the pivot bearing (15).

7. Furniture element according to one of the preceding claims, **characterized in that** the top panel (4) of the outer body has, on its side facing the top panel (6) of the inner body, a carrier plate (10) to which the at least one pull-out guide (12) is fastened.

8. Furniture element according to one of the preceding claims, **characterized in that** the guide path (8) is provided in the top panel (6) of the inner body.

9. Furniture element according to one of the preceding claims, **characterized in that** the guide path (8) extends approximately diagonally across the plane of the top panel (6).

10. Furniture element according to one of the preceding claims, **characterized in that** the guide element (18) is designed as a pin, bolt, wheel or ball bearing.

11. Furniture element according to one of the preceding claims, **characterized in that** the inner body can be moved relative to the outer body from a first functional position into a second functional position rotated through a predetermined angle with respect to the starting position, wherein the bottom panels (2, 5) and the top panels (4, 6) of the inner body and of the outer body are aligned in matching geometries with respect to one another in both functional positions.

12. Furniture element according to one of the preceding claims, **characterized in that** the linear guide (9) is designed as a linear rolling bearing (25).

## Revendications

1. Élément de meuble, avec une structure externe et une structure interne montée de manière à pouvoir être déplacée par rapport à la celle-ci à l'aide d'un palier de translation/rotation (20) présentant deux panneaux avec des chemins de roulement prévus dans ceux-ci et dans lesquels sont guidés des corps roulants, les structures présentant chacune un panneau inférieur et un panneau supérieur ainsi que chacune au moins une paroi latérale (1) qui relie l'un à l'autre le panneau inférieur (2, 5) et le panneau supérieur (4, 6), dans lequel les chemins de roulement du palier de translation/rotation (20) sont conçus de telle sorte qu'ils permettent un mouvement de rotation d'un des panneaux par rapport au second panneau selon un angle prédéterminé, dans lequel
entre le panneau supérieur (4) de la structure externe et le panneau supérieur (6) de la structure interne ou entre le panneau inférieur (2) de la structure externe et le panneau inférieur (5) de la structure interne est disposé un palier de guidage, avec au moins une glissière de guidage (8), qui s'étend de manière courbe et est prévue dans un des panneaux supérieurs (4, 6) et/ou des panneaux inférieurs (2, 5) ainsi qu'un élément de guidage (18), qui est guidé dans la glissière de guidage (8) et est disposé sur l'autre panneau supérieur (4, 6) et/ou panneau inférieur (2, 5),
le palier de guidage présente en outre un guidage linéaire (9), avec des parties de raccordement mobiles les unes par rapport aux autres, dont l'une est disposée sur l'un des panneaux supérieurs (4) et l'autre est montée sur l'autre panneau supérieur (6) et/ou l'une des parties de raccordement est disposée sur l'un des panneaux inférieurs (2) et l'autre est montée sur l'autre panneau inférieur (5),
le palier de translation/rotation (20) est positionné entre les panneaux inférieurs (2, 5) lorsque le palier de guidage est disposé entre les panneaux supérieurs (4, 6) et est positionné entre les panneaux supérieurs (4, 6) lorsque le palier de guidage est disposé entre les panneaux inférieurs (2, 5).

2. Élément de meuble selon la revendication 1, **caractérisé en ce que** le guidage linéaire (9) est formé d'au moins un guidage d'extension (12) avec un rail de guidage (13) et une glissière montée mobile dessus (14).

3. Élément de meuble selon la revendication 2, **caractérisé en ce que** le guidage d'extension (12) présente des corps roulants sous forme de billes, de rouleaux ou de tonneaux.

4. Élément de meuble selon la revendication 2 ou 3, **caractérisé en ce que** le rail de guidage (13) est raccordé au panneau supérieur (4) de la structure externe et la glissière (14) est raccordée au panneau supérieur (6) de la structure interne à l'aide d'un palier pivotant (15).

5. Élément de meuble selon l'une des revendications précédentes, **caractérisé en ce que** deux guidages d'extension (12) disposés parallèlement et à distance l'un de l'autre sont prévus et sont reliés par le palier pivotant (15) de manière solidaire l'un à l'autre.

6. Élément de meuble selon l'une des revendications précédentes, **caractérisé en ce que,** dans le palier pivotant (15), est monté un axe de pivot (16) raccordé au panneau supérieur (6).

7. Élément de meuble selon l'une des revendications précédentes, **caractérisé en ce que** le panneau supérieur (4) de la structure externe présente, sur sa face en regard du panneau supérieur (6) de la structure interne, un panneau de support (10) auquel est fixé l'au moins un guidage d'extension (12).

8. Élément de meuble selon l'une des revendications précédentes, **caractérisé en ce que** la glissière de guidage (8) est prévue dans le panneau supérieur (6) de la structure interne.

9. Élément de meuble selon l'une des revendications précédentes, **caractérisé en ce que** la glissière de guidage (8) s'étend sensiblement en diagonale au-dessus du plan du panneau supérieur (6).

10. Élément de meuble selon l'une des revendications précédentes, **caractérisé en ce que** l'élément de guidage (18) est conçu sous la forme d'une goupille, d'un boulon, d'une roue ou d'un roulement à billes.

11. Élément de meuble selon l'une des revendications précédentes, **caractérisé en ce que** la structure interne peut être déplacée par rapport à la structure externe à partir d'une première position de fonctionnement jusque dans une seconde position de fonctionnement pivotée selon un angle prédéterminé par rapport à la position initiale, dans lequel dans les deux positions de fonctionnement les panneaux inférieurs (2, 5) et les panneaux supérieurs (4, 6) de la structure interne et de la structure externe sont alignés l'un par rapport à l'autre dans des géométries concordantes.

12. Élément de meuble selon l'une des revendications précédentes, **caractérisé en ce que** le guidage linéaire (9) est conçu sous la forme d'un palier à roulement linéaire (25).
